# EUROPÄISCHE PATENTSCHRIFT

(11) **EP 1 311 004 B1**
(45) Veröffentlichungstag und Bekanntmachung des Hinweises auf die Patenterteilung: **12.09.2007**
(21) Anmeldenummer: 02021151.2
(22) Anmeldetag: 24.09.2002
(51) Int. Cl.: H01L 41/04, F02D 41/38

(54) **Verfahren zur Spannungssollwertberechnung eines piezoelektrischen Elementes**
Method of calculating a target voltage for a piezoelectric element
Méthode de calcul de la tension prédéterminée d'un élément piézoélectrique

(30) Priorität: 10.11.2001 DE 10155389
(43) Veröffentlichungstag der Anmeldung: 14.05.2003
(73) Patentinhaber: ROBERT BOSCH GMBH, 70442 Stuttgart (DE)
(72) Erfinder: Rueger, Johannes-Joerg, 1130 Wien (AT); Schulz, Udo, 71665 Vaihingen/Enz (DE)

(56) Entgegenhaltungen:
- EP-A- 1 139 448
- DE-A1- 10 016 474
- DE-A1- 10 108 576

## Beschreibung

Die Erfindung betrifft ein Verfahren zur Spannungssollwertberechnung eines piezoelektrischen Elementes als Funktion des Rail-Druckes mit den im Oberbegriff des Anspruchs 1 genannten Merkmalen.

### Stand der Technik

Piezoelektrische Elemente kommen unter anderem bei Kraftstoffeinspritzdüsen für Brennkraftmaschinen zum Einsatz. Für bestimmte Anwendungsfälle ist es erforderlich, beispielsweise wenn das piezoelektrische Element als Aktor in einem Kraftstoffeinspritzsystem verwendet wird, dass das piezoelektrische Element möglichst genau auf verschiedene, gegebenenfalls auch variierende Ausdehnungen gebracht wird. Dabei entsprechen verschiedene Ausdehnungen des piezoelektrischen Elementes durch eine direkte oder indirekte Übertragung auf ein Steuerventil der Verlagerung eines Stellgliedes, wie beispielsweise einer Düsennadel. Die Verlagerung der Düsennadel hat die Freigabe von Einspritzlöchern zur Folge. Die Dauer der Freigabe der Einspritzlöcher entspricht, in Abhängigkeit eines freien Querschnittes der Löcher und eines anliegenden Druckes, einer gewünschten Einspritzmenge.

Dabei wird die Übertragung der Ausdehnung des piezoelektrischen Elementes auf das Steuerventil in zwei grundlegende Übertragungsarten unterschieden. In der ersten, direkten Übertragungsart wird die Düsennadel, direkt vom piezoelektrischen Element, über einen hydraulischen Koppler bewegt. In der zweiten Übertragungsart wird die Bewegung der Düsennadel durch ein Steuerventil gesteuert, das über einen hydraulischen Koppler, vom piezoelektrischen Element ausgehend, angesteuert wird. Der hydraulische Koppler hat im Wesentlichen zwei Eigenschaften, erstens die Verstärkung des Hubes des piezoelektrischen Elementes und zweitens die Entkopplung der Bewegung von Steuerventil und/oder Düsennadel einer statischen Temperaturdehnung des piezoelektrischen Elementes.

Innerhalb des Steuerventils herrscht ein hoher Druck, der in einer Druckkammer, auch als Rail bezeichnet, von beispielsweise einer Hochdruckkraftstoffpumpe erzeugt wird. Der von dieser Hochdruckkraftstoffpumpe erzeugte Druck wird als Rail-Druck bezeichnet. Um das Steuerventil korrekt zu positionieren und damit eine gewünschte Einspritzung zu realisieren, ist ein Ansteuerspannungssollwert für das piezoelektrische Element erforderlich, der jedoch stark Raildruck abhängig gebildet wird. Dieser Spannungssollwert wird zusätzlich mittels eines Multiplikators in Abhängigkeit einer Temperatur des piezoelektrischen Elementes korrigiert.

Aus der DE 100 16 474 ist eine Vorrichtung zur Ansteuerung eines Einspritzventils bekannt. Bei dem dort beschriebenen Verfahren wird die Ansteuerspannungabhängigkeit von der Temperatur des Aktors korrigiert. Dabei erfolgt eine temperaturabhängige Korrektur der Ansteuerspannung, die raildruckabhängig vorgegeben wird. Diese Korrektur erfolgt multiplikativ. Als alternative Ausführungsform ist angegeben, dass alternativ, d. h. anstelle der multiplikativen Korrektur auch eine additive Korrektur vorgesehen werden kann.

Bei diesem Verfahren ist jedoch nachteilig, dass die ermittelte Ansteuerspannungskennlinie nicht für alle piezoelektrischen Elemente und für alle Injektoren gleichermaßen gilt. Die Gründe für die hierbei auftretenden Abweichungen liegen erstens in den Streuungen des Hubvermögens der piezoelektrischen Elemente und zweitens in den mechanischen Toleranzen der Komponenten der Injektoren. Die Berechnung des Spannungssollwertes zur Ermittlung der Ansteuerspannungskennlinie ist mit dem bisherigen Verfahren aufgrund von nicht in Betracht gezogenen spezifischen Korrekturwerten der piezoelektrischen Elemente und/oder der Injektoren nicht möglich.

### Vorteile der Erfindung

Der Vorteil des erfindungsgemäßen Verfahrens zur Berechnung des Spannungssollwertes liegt darin, dass der zu berechnende korrigierte Spannungssollwert aus dem Spannungssollwert durch Multiplikation mit mindestens einem Korrekturwert (Multiplikator) und durch Addition mit mindestens einem Korrekturwert (Summand) gebildet wird. Dabei beinhalten der Multiplikator und der Summand die spezifischen Daten des piezoelektrischen Elementes und des Injektors. Dabei beinhalten die spezifischen Daten die Abweichungen des Hubvermögens des piezoelektrischen Elements und die mechanischen Toleranzen der Komponenten des Injektors. Dadurch wird vorteilhaft eine Anpassung der Ansteuerkennlinien in Abhängigkeit vom Rail-Druck, der Temperatur des piezoelektrischen Elementes, der Spezifika des zum Einsatz kommenden piezoelektrischen Elementes und der spezifischen Daten des Injektors möglich. Damit können Toleranzen innerhalb der Ansteuerspannungskennlinien drastisch reduziert werden und das

Verfahren kann über Datenzuführung innerhalb einer Motorsteuerung individuell, beispielsweise bei einem Fahrzeughersteller, abgestimmt mit den zum Einsatz kommenden piezoelektrischen Elementen und Injektoren erfolgen. Dieses Verfahren ist somit auch für Großserien praktikabel.

### Zeichnungen

Die Erfindung wird nachfolgend in einem Ausführungsbeispiel anhand der zugehörigen Zeichnungen näher erläutert. Es zeigen:
- Figur 1: ein Blockschaltbild einer Sollwertberechnung mit Korrektur eines Spannungssollwertes in Abhängigkeit eines Rail-Druckes und einer Temperatur eines piezoelektrischen Elementes und
- Figur 2: ein Blockschaltbild zur Sollwertberechnung mit Korrektur des Spannungssollwertes in Abhängigkeit vom Rail-Druck, der Temperatur des piezoelektrischen Elementes und der Korrektur des Spannungssollwertes mittels spezifischer Daten aus dem piezoelektrischen Element und einem Injektor.

### Beschreibung des Ausführungsbeispiels

Figur 1 zeigt in einem Blockschaltbild ein Verfahren zur Sollwertberechnung mit Korrektur einer Soll-Ansteuerspannung 14 in Abhängigkeit vom Rail-Druck 22 und in Abhängigkeit einer Temperatur 16 des piezoelektrischen Elementes 10. Für die bisher eingesetzten piezoelektrischen Elemente 10 und die in den bekannten Einspritzsystemen verwendeten Injektoren 32 werden Ansteuerspannungskennlinien 12 in Abhängigkeit vom Rail-Druck 22 ermittelt. Dabei werden sowohl Ansteuerspannungskennlinien 12 ermittelt, bei denen ein Steuerventil nach Auslenkung durch das piezoelektrische Element 10 gegen den Rail-Druck 22 arbeitet, als auch Ansteuerspannungskennlinien 12, bei denen nach Rückführung der Auslenkung des piezoelektrischen Elementes 10 das Steuerventil mit dem Rail-Druck 22 bewegt wird. Diese ermittelten Ansteuerspannungskennlinien 12 ergeben jeweils die Soll-Ansteuerspannungen 14. Da das piezoelektrische Element 10 eine statische Temperaturdehnung aufweist, wird in Abhängigkeit von der Temperatur 16 des piezoelektrischen Elementes 10 eine Korrektur vorgenommen, bei der die Ansteuerspannungskennlinien 18 - Temperatur-korrigiert - ermittelt werden. Aus den Ansteuerspannungskennlinien 12 und den Ansteuerspannungskennlinien 18 ergibt sich ein Korrekturwert, Multiplikator 30, mit dem die Soll-Ansteuerspannungen 14 korrigiert werden. Daraus ergeben sich die Soll-Ansteuerspannungen 20 - Temperatur-korrigiert - mit der das piezoelektrische Element 10 und nachfolgend der Injektor 32 angesteuert wird.

Figur 2 zeigt erfindungsgemäß ein Blockschaltbild des Verfahrens zur Sollwertberechnung mit Korrektur des Spannungssollwertes 14 in Abhängigkeit vom Rail-Druck 22, der Temperatur 16 des piezoelektrischen Elementes 10, wie zuvor in Figur 1 beschrieben, und eines spezifischen Korrekturwertes 24 des piezoelektrischen Elementes 10 und eines spezifischen Korrekturwertes 26 des Injektors 32. Es werden wiederum jeweils Ansteuerspannungskennlinien 12 für piezoelektrische Elemente 10 ermittelt, die mit beziehungsweise gegen den Rail-Druck 22 arbeiten. Zur Ermittlung der Ansteuerspannungskennlinien 12 wird die Raildruck-Abhängigkeit beachtet und zur Ermittlung der Ansteuerspannungskennlinien 18 wird die statische Temperatur-Abhängigkeit des piezoelektrischen Elementes 10 einbezogen. Diese ermittelten Ansteuerspannungskennlinien 12 und 18 führen - wie zuvor beschrieben - zu dem multiplikativen Korrekturwert 30. In Weiterführung zu Figur 1 wird zusätzlich die Soll-Ansteuerspannung 14 mittels eines Multiplikators als Korrekturwert 24 verändert, der die spezifischen Daten eines speziellen piezoelektrischen Elementes 10 enthält. Zusätzlich wird ein Korrekturwert 26 hinzu addiert, der die Injektor-spezifischen Daten eines speziellen Injektors 32 enthält.

Nach Korrektur der Raildruck-abhängigen Soll-Ansteuerspannungen 14 mit dem Korrekturwert 24 durch Multiplikation, dem Korrekturwert 26 durch Addition und abschließender Korrektur durch weitere Multiplikation mit dem Korrekturwert 30 ergibt sich die korrigierte Soll-Ansteuerspannung 28, mit der das piezoelektrische Element 10 angesteuert wird.

## Patentansprüche

1. Verfahren zur Spannungssollwertberechnung eines piezoelektrischen Elementes (10) als Funktion eines Rail-Druckes (22), wobei ein Spannungssollwert (14) mittels eines Multiplikators (30) in Abhängigkeit einer Temperatur (16) des piezoelektrischen Elementes (10) korrigiert wird, **dadurch gekennzeichnet, dass** der zu berechnende korrigierte Spannungssollwert (28) aus dem Spannungssollwert (14) durch Multiplikation mit mindestens einem Multiplikator (24) und durch Addition mit mindestens einem Summand (26) gebildet wird.

2. Verfahren nach Anspruch 1, **dadurch gekennzeichnet, dass** der Multiplikator (24) und/oder der Summand (26) aus den spezifischen Daten des piezoelektrischen Elementes (10) gebildet wird, wobei die spezifischen Daten die Abweichungen des Hubvermögens des piezoelektrischen Elements und die mechanischen Toleranzen der Komponenten des Injektors beinhalten.

3. Verfahren nach Anspruch 1, **dadurch gekennzeichnet, dass** der Multiplikator (24) und/oder der Summand (26) aus den spezifischen Daten der Toleranzen eines Injektors (32) gebildet wird, wobei die spezifischen Daten die Abweichungen des Hubvermögens des piezoelektrischen Elements und die mechanischen Toleranzen der Komponenten des Injektors beinhalten.

4. Verfahren nach einem der vorhergehenden Ansprüche, **dadurch gekennzeichnet, dass** die Korrektur der Soll-Ansteuerspannung (14) mittels des Multiplikators (24) und/oder des Summanden (26) vor der Korrektur durch einen weiteren Korrekturwert (Multiplikator (30)) der Temperatur (16) des piezoelektrischen Elementes (10) vorgenommen wird.

## Claims

1. Method for calculating the setpoint voltage value of a piezoelectric element (10) as a function of a rail pressure (22), with a setpoint voltage value (14) being corrected by means of a multiplier (30) as a function of a temperature (16) of the piezoelectric element (10), **characterized in that** the corrected setpoint voltage value (28) which is to be calculated is formed from the setpoint voltage value (14) by multiplication by at least one multiplier (24) and by addition to at least one summand (26).

2. Method according to Claim 1, **characterized in that** the multiplier (24) and/or the summand (26) are/is formed from the specific data of the piezoelectric element (10), with the specific data including the deviations in the travel capacity of the piezoelectric element and the mechanical tolerances of the components of the injector.

3. Method according to Claim 1, **characterized in that** the multiplier (24) and/or the summand (26) are/is formed from the specific data of the tolerances of an injector (32), with the specific data including the deviations in the travel capacity of the piezoelectric element and the mechanical tolerances of the components of the injector.

4. Method according to one of the preceding claims, **characterized in that** the correction of the setpoint actuating voltage (14) is performed by means of the multiplier (24) and/or the summand (26) before correction by a further correction value (multiplier (30)) of the temperature (16) of the piezoelectric element (10).

## Revendications

1. Procédé de calcul de la tension de consigne d'un élément piézo-électrique (10) en fonction de la pression (22) d'une rampe commune, selon lequel on corrige une tension de consigne (14) à l'aide d'un multiplicateur (30) en fonction d'une température (16) de l'élément piézo-électrique (10),
**caractérisé en ce qu'**
on forme la tension de consigne (28) corrigée, à calculer, à partir de la tension de consigne (14) par multiplication avec au moins un multiplicateur (24) et par addition d'au moins un terme (26).

2. Procédé selon la revendication 1,
**caractérisé en ce qu'**
on forme le multiplicateur (24) et/ou le terme (26) à partir des données spécifiques de l'élément piézo-électrique (10),
les données spécifiques contenant les déviations entre la capacité de déplacement de l'élément piézo-électrique et les tolérances mécaniques des composants de l'injecteur.

3. Procédé selon la revendication 1,
**caractérisé en ce qu'**
on forme le multiplicateur (24) et/ou le terme (26) à partir des données spécifiques des tolérances d'un injecteur (32),
les données spécifiques contenant les déviations de la capacité de déplacement de l'élément piézo-électrique et les tolérances mécaniques des composants.

4. Procédé selon l'une des revendications précédentes,
**caractérisé en ce qu'**
on effectue la correction de la tension de commande de consigne (14) à l'aide du multiplicateur (24) et/ou du terme (26), avant la correction par une autre valeur de correction (multiplicateur 30)) de la température (16) de l'élément piézo-électrique (10).
